# EUROPÄISCHE PATENTSCHRIFT

(11) **EP 3 671 078 B1**
(45) Veröffentlichungstag und Bekanntmachung des Hinweises auf die Patenterteilung: **14.02.2024**
(21) Anmeldenummer: 20156390.5
(22) Anmeldetag: 05.05.2004
(51) Int. Cl.: F25D 3/06, F25D 23/06

(54) **WÄRMEGEDÄMMTER BEHÄLTER**
THERMALLY INSULATED CONTAINER
RÉCIPIENT À ISOLATION THERMIQUE

(30) Priorität: 19.05.2003 DE 10322764
(43) Veröffentlichungstag der Anmeldung: 24.06.2020
(62) Teilanmeldung aus: 04738481.3
(73) Patentinhaber: va-Q-tec AG, 97080 Würzburg (DE)
(72) Erfinder: KUHN, Dr. Joachim, 97074 Würzburg (DE)
(74) Vertreter: Von Rohr Patentanwälte Partnerschaft mbB

(56) Entgegenhaltungen:
- EP-A2- 1 045 079
- WO-A1-97/12100
- DE-A1- 10 015 876
- DE-C1- 10 148 587
- JP-A- H04 302 978
- JP-A- 2003 106 760
- JP-U- S63 188 481

## Beschreibung

Die Erfindung betrifft einen wärmegedämmten Behälter nach dem Oberbegriff des Anspruchs 1.

Solche wärmegedämmten Behälter werden insbesondere, jedoch keineswegs ausschließlich, für Transportzwecke genutzt, um temperaturempfindliche Waren, beispielsweise Medikamente, bei Einhaltung enger Temperaturtoleranzen befördern zu können. Dazu ist bei gattungsgemäßen Behältern eine Behälterwandung vorgesehen, die einen Innenraum, in dem das zu transportierende Gut angeordnet wird, vollständig umschließt. In der Behälterwandung ist zumindest eine verschließbare Öffnung vorgesehen, um das zu transportierende Gut in den Behälter einbringen zu können.

Um den Wärmefluss durch die Behälterwandung hindurch möglichst gering zu halten, werden Vakuumisolationselemente zur Isolation verwendet. Diese Vakuumisolationselemente haben einen sehr hohen Wärmedurchgangswiderstand bei relativ geringer Schichtdicke, so dass bei gegebenem Außenvolumen ein relativ großes Nutzvolumen bei ausreichender Wärmeisolation gegeben ist. Durch die Vakuumisolationselemente wird der Wärmefluss sowohl von außen nach innen als auch von innen nach außen erschwert, so dass die zu transportierende Ware sowohl gegen übermäßige Wärme als auch gegen übermäßige Kälte geschützt ist.

Aus dem Stand der Technik sind wärmegedämmte Behälter bekannt, bei denen zur zusätzlichen Kühlung aktive Kühlsysteme eingesetzt werden. Beispielsweise ist es bekannt, dass der Innenraum des Behälters mittels einer elektrischen Klimatisierungsanlage temperiert wird. Auch sind Systeme bekannt, bei denen Trockeneis verdampft wird und der dabei entstehende kalte Dampf zur Kühlung des Innenraums eingesetzt wird. Diese aktiv gekühlten Behälter haben den Nachteil, dass sie außerordentlich empfindlich gegen Störungen sind. Wird beispielsweise die elektrische Klimaanlage oder der Ventilator der Trockeneisanlage nicht mit ausreichender elektrischer Energie versorgt, so ist eine ausreichende Kühlung nicht mehr gewährleistet und die transportierte Ware verdirbt.

Das Dokument WO 2000/40908 A1 offenbart einen portablen Kühlschrank mit einer wärmegedämmten Außenschale, die einen Innenraum definiert. Die Außenschale ist von mehreren Wandelementen gebildet, nämlich von drei Seitenwandelementen, einem Deckenelement, einem Bodenelement und einem Türelement, wobei der Innenraum zumindest eine verschließbare Öffnung aufweist. Die Außenschale weist zwei Metallhäute und dazwischen eine wärmedämmende Polyurethanschaumschicht. Der bekannte Kühlschrank hat Träger für Schmelzspeicherelemente.

Das Dokument JP 2003-106760 A offenbart einen wärmegedämmten, verfahrbaren Behälter mit einer mehrwandigen Behälterwandung, die aus zwei glasfaserverstärkten Kunststoffplatten, einer Sperrholzplatte und einer Wärmedämmschicht aus Keramik besteht. In der Behälterwandung sind Vakuumisolationselemente angeordnet. Darüber hinaus sind Kühlelemente mittels einer Halterung an den Seitenwänden des Behälters befestigt.

Das Dokument JP S63-188481 U offenbart ebenfalls einen verfahrbaren Behälter, bei dem Kühlelemente von der Türseite her in Befestigungsschienen einschiebbar sind.

Das Dokument DE 101 48 587 C1 offenbart ein temperierfähiges Behältnis, bei dem im Deckel und im Fußteil jeweils ein Isolierkörper eingeschäumt ist. Der Isolierkörper besteht aus einer oder mehreren Lagen metallbedampfter Kunststofffolien, welche auf einer oder mehreren Lagen Glasvlies aufliegen, die von Stützstrukturen gestützt werden, um eine Evakuierung des Isolierkörpers zu ermöglichen.

Das Dokument JP H04 302978 A offenbart einen Behälter mit einer integrierten aktiven Kühleinheit, um Kühlluft durch die Kühlkammer zu führen.

Das Dokument WO 97/12100 A1 offenbart ein Vakuumisolationspaneel, das in einem weiteren Material, wie Schaum, eingebettet wird.

Das Dokument EP 1 045 079 A2 offenbart eine mehrschichtige Wärmedämmwandung, wobei mehrere Vakuumisolationspaneele zwischen zwei Hartschaumplatten eingeschäumt sind.

DE 100 15 876 A1 offenbart Folienumhüllungen bei VIP so auszubilden, dass an den Stirnflächen des VIP keine den Einbau störenden Überstände der Folie oder der Schweißnähte entstehen.

Ausgehend von diesem Stand der Technik ist es eine Aufgabe der vorliegenden Erfindung, einen wärmegedämmten Behälter mit einer alternativen wärmedämmenden Wandkonstruktion vorzuschlagen.

Diese Aufgabe wird durch einen Behälter nach der Lehre des Anspruchs 1 gelöst.

Vorteilhafte Ausführungsformen der Erfindung sind Gegenstand der Unteransprüche.

Die Erfindung beruht auf dem Grundgedanken, im Behälter passive Schmelzspeicherelemente, die mit einem geeigneten Schmelzspeichermaterial gefüllt sind, anzuordnen. Derartige Schmelzspeicherelemente haben die Eigenschaft, dass sie eine bestimmte Wärmemenge durch Phasenumwandlung des Schmelzspeichermaterials speichern bzw. abgeben können. Dies bedeutet mit anderen Worten, dass das Schmelzspeichermaterial im Schmelzspeicherelement bei Erwärmung so lange schmilzt, bis der gesamte Vorrat an Schmelzspeichermaterial in die flüssige Phase übergegangen ist. Die zur Phasenumwandlung des Schmelzspeichermaterials erforderliche Wärmeenergie wird somit im Schmelzspeichermaterial gespeichert und führt nicht zu einer Temperaturerhöhung. Wird das Schmelzspeichermaterial umgekehrt abgekühlt, so erstarrt das Schmelzspeichermaterial nach und nach und gibt bei dieser Phasenumwandlung die gespeicherte Wärmemenge ab. Im Ergebnis puffern die Schmelzspeicherelemente somit entsprechend ihrer jeweiligen Kapazität den Wärmefluss bis zum Erreichen der Kapazitätsgrenzen ab.

Je nach Schmelzpunkt des Schmelzspeichermaterials ergeben sich andere Pufferungsbereiche zur Abpufferung des Wärmeflusses. Enthält das Schmelzspeichermaterial beispielsweise Paraffin, wird eine Wärmeflusspufferung im Temperaturbereich oberhalb von 0° C ermöglicht. Ist dagegen im Schmelzspeichermaterial beispielsweise eine Salzlösung enthalten, kann der Wärmefluss im Temperaturbereich unterhalb von 0° C abgepuffert werden.

Da jedes Schmelzspeichermaterial abhängig von seinem jeweiligen Schmelzpunkt einen optimalen Pufferungsbereich aufweist, ist es für bestimmte Anwendungen besonders vorteilhaft, wenn im Behälter zumindest zwei verschiedene Schmelzspeicherelemente vorgesehen sind, die jeweils mit unterschiedlichen Schmelzspeichermaterialien gefüllt sind. Durch diese Kombination von unterschiedlichen Schmelzspeichermaterialien in einem Behälter kann der Pufferungsbereich aufgespreizt werden. Dabei ist es besonders vorteilhaft, wenn die mit unterschiedlichen Schmelzspeichermaterialien gefüllten Schmelzspeicherelemente in mehreren Schichten im Behälter angeordnet sind.

Um die Einsatzbereitschaft der Schmelzspeicherelemente prüfen zu können, beispielsweise nach dem Beladen eines Behälters, ist es vorteilhaft, wenn an den Schmelzspeicherelementen Temperaturmesseinrichtungen vorgesehen sind, mit denen die Temperatur des Schmelzspeicherelements gemessen werden kann. Dazu können beispielsweise bekannte Temperatursensoren mit Displays Verwendung finden, die sich in Abhängigkeit der Temperatur verfärben.

Bei dem erfindungsgemäßen Behälter ist die Behälterwandung doppelwandig mit einer Außenwandung und einer Innenwandung ausgebildet. Die Außenwandung und die Innenwandung sind jeweils mechanisch stabil und selbsttragend ausgebildet. Der Innenraum ist mit mehreren Vakuumisolationselementen gegen Wärmeaustausch isoliert. Die Vakuumisolationselemente sind zwischen der Außenwandung und der Innenwandung angeordnet.

In welcher Konstruktionsweise die Vakuumisolationselemente ausgebildet sind, ist grundsätzlich beliebig. Nach einer bevorzugten Ausführungsform wird dazu ein Grundkörper verwendet, der mit einer Folie gasdicht umschlossen ist. Der von der Folie gebildete Innenraum wird evakuiert, um dadurch die gewünschten Isolationseigenschaften realisieren zu können. Der Grundkörper selbst gibt dem Vakuumisolationselement die erforderliche mechanische Stabilität, wobei zur Herstellung des Grundkörpers offenporigen Werkstoffe verwendet werden sollten, um eine ausreichende Evakuierbarkeit zu gewährleisten.

Werden folienummantelte Vakuumisolationselemente verwendet, sollten diese vorzugsweise keine überstehenden Randlaschen aus Folie aufweisen, damit die Stoßfuge zwischen benachbarten Vakuumisolationselementen möglichst eng gestaltet werden kann.

Die Isolationswirkung der Vakuumisolationselemente hängt maßgeblich davon ab, dass im Vakuumisolationselement ein ausreichend niedriger Innengasdruck herrscht. Je weiter der Innengasdruck im Vakuumisolationselement zunimmt, desto mehr Wärme wird durch das Vakuumisolationselement hindurchgeleitet. Um die Funktionstüchtigkeit der Vakuumisolationselemente jederzeit auch nach dem Einbau in den Behälter prüfen zu können, sollten die Vakuumisolationselemente ein Kontrollsystem zu Kontrolle des Innengasdrucks aufweisen. Dazu können unterhalb der Hüllfolie beispielsweise Metallplättchen angeordnet werden, wobei der Innengasdruck dann unter Einsatz geeigneter Diagnosegeräte im Bereich der Metallplättchen durch Aufbringung eines Temperatursprungs abgeleitet werden kann.

Werden die Vakuumisolationselemente hinter der Behälterwandung eingebaut, beispielsweise bei Verwendung eines doppelwandigen Behälters, sollte die Behälterwandung Revisionsöffnungen aufweisen, durch die das Kontrollsystem zur Kontrolle des Innengasdrucks zugänglich ist. Auf diese Weise kann die Funktionstüchtigkeit der eingebauten Vakuumisolationselemente jederzeit, insbesondere vor dem Beladen, erneut geprüft werden, um Beschädigungen an dem zu transportierenden Gut durch unzureichende Isolation, wie sie beispielsweise durch Mikrolecks in den Vakuumisolationselementen verursacht sein kann, zu vermeiden.

Um die Beschädigung der Vakuumisolationselemente durch Eindringen von Fremdkörpern auszuschließen, können an den Revisionsöffnungen Abdeckungen vorgesehen sein, die vorzugsweise transparent sind, damit das hinter der Abdeckung befindliche Kontrollsystem von außen in Augenschein genommen werden kann.

Zur Erhöhung des Wärmeflusswiderstands können die Vakuumisolationselemente auch in mehreren Schichten übereinander oder hintereinander angeordnet werden. Der resultierende Wärmeflusswiderstand ergibt sich dabei im Wesentlichen aus der Addition des Wärmeflusswiderstands der einzelnen Schichten.

Nach einer ersten Ausführungsform der Erfindung kann der Behälter in der Art eines Transportcontainers ausgebildet sein. Ist dieser Transportcontainer zudem flugtauglich, können temperaturempfindliche Waren, beispielsweise Medikamente wie insbesondere Impfstoffe, über sehr weite Entfernungen und lange Transportzeiten innerhalb vorgegebener Temperaturtoleranzen transportiert werden.

Bei einer alternativen, nicht beanspruchten Ausführungsform kann der Behälter auch in der Art einer Transportbox mit abnehmbarem Deckel ausgebildet sein. Solche Transportboxen sind insbesondere dann von Vorteil, wenn ein Rücktransport des Behälters nicht vorgesehen ist, sondern der Behälter nach Erreichen des Ziels entsorgt wird.

Zur Herstellung der Behälterwandung der Transportbox sind insbesondere geschäumte Kunststoffe geeignet, da dieses Material selbst einen hohen Wärmeflusswiderstand hat und zudem sehr preisgünstig verfügbar ist.

Durch Einbau von mehreren Vakuumisolationselementen in die verschiedenen Behälterwandungen wird eine verbesserte Schadensredundanz erreicht, da bei Beschädigung eines einzelnen Vakuumisolationselements die Isolationseigenschaften des Behälters nur relativ gering beeinflusst werden.

Eine Ausführungsform der Erfindung ist in den Zeichnungen schematisch dargestellt und wird nachfolgend beispielhaft erläutert.

### Es zeigen:

- Fig. 1: einen Transportcontainer in perspektivischer Ansicht von außen;
- Fig. 2: den Transportcontainer gemäß Fig. 1 mit geöffneter Tür in perspektivischer Ansicht;
- Fig. 3: den Transportcontainer gemäß Fig. 1 im Querschnitt;
- Fig. 4: die Behälterwandung des Transportcontainers gemäß Fig. 1 im perspektivischen Schnitt;
- Fig. 5: die Schmelzspeicherelemente des Transportcontainers gemäß Fig. 1 in perspektivischer Ansicht;
- Fig. 6: die Anordnung der Vakuumisolationselemente an einer Seitenwandung des Transportcontainers gemäß Fig. 1 in seitlicher Ansicht;
- Fig. 7: eine Revisionsöffnung in einer Behälterwandung des Transportcontainers gemäß Fig. 1;
- Fig. 8: ein Vakuumisolationselement des Transportcontainers gemäß Fig. 1 im Querschnitt;
- Fig. 9: den Datenspeicher am Transportcontainer gemäß Fig. 1 in vergrößerter perspektivischer Ansicht;
- Fig. 10: die Innentemperaturkurve im Innenraum des Transportcontainers gemäß Fig. 1 bei Aufbringung eines positiven Außentemperatursprungs;
- Fig. 11: die Innentemperaturkurve im Innenraum des Transportcontainers gemäß Fig. 1 bei Aufbringung eines positiven und eines negativen Außentemperatursprungs;
- Fig. 12: die Innentemperaturkurve im Innenraum des Transportcontainers gemäß Fig. 1 bei Durchlaufen eines Außentemperaturprofils.

In Fig. 1 ist ein in der Art eines Transportcontainers ausgebildeter Behälter 01 perspektivisch dargestellt. Im Behälter 01 können wärmesensible Güter, beispielsweise Medikamente, insbesondere Impfstoffe, über weite Strecken auch im Flugzeug transportiert werden. Die Grundfläche des Behälters 01 entspricht der Fläche einer Standardpalette.

Die Behälterwandung 02 des Behälters 01 besteht aus drei rechteckigen Seitenwandelementen 03, einem rechteckigen Bodenelement 04, einem rechteckigen Deckenelement 05 und einem schwenkbar gelagerten Türelement 06. Die drei Seitenwandelemente 03, das Bodenelement 04 und das Deckenelement 05 sind unter Bildung eines rechteckförmigen Innenraums 07 fest miteinander verbunden. Nach Schließen des Türelements 06 wird der Innenraum 07 allseitig umschlossen und ist gegen den Durchfluss von Wärme durch die Behälterwandung 02 mittels Vakuumisolationselementen, die nachfolgend näher beschrieben sind, isoliert.

Zum Verriegeln des Türelements 06 dient ein Verschlussorgan 08, durch dessen Betätigung in Fig. 1 nicht dargestellte Riegelelemente entriegelt bzw. verriegelt werden können. Am Verschlussorgan 08 kann ein Siegel angebracht werden, um den Behälter 01 gegen unbefugtes Öffnen zu sichern. Alternativ bzw. additiv dazu kann am Verschlussorgan 08 auch ein Schloss, beispielweise ein Zylinderschloss oder Nummernschloss, vorgesehen sein, um ein unbefugtes Öffnen des Behälters 01 auszuschließen.

An der Unterseite des Bodenelements 04 sind zwei Leisten 09 angebracht, durch die ein Zwischenraum zwischen dem Bodenelement 04 und der Aufstandsfläche gebildet wird. In diesen Zwischenraum können die Zinken eines Transportstaplers eingeschoben werden, um den Behälter 01 mit einem Stapler anheben und transportieren zu können. An der Oberseite des Türelements 06 ist in einer Vertiefung ein Datenspeichergerät 10 befestigt und wird nach außen hin von einer Abdeckung 11 geschützt (siehe auch Fig. 9). Zum Schutz der Behälterwandung 02 gegen das Eindringen von spitzen Gegenständen können an der Außenseite Schutzplanken 15 in besonders gefährdeten Bereichen angebracht werden. Die Schutzplanken 15 können beispielsweise aus einem Metallblech hergestellt sein.

Der innenseitige Aufbau des Behälters 01 ist aus Fig. 2 ersichtlich. An der Innenseite der beiden seitlichen Seitenwandungen 03 sind jeweils sechs Schmelzspeicherelemente 16 und 17 angeordnet. Die Schmelzspeicherelemente 16 sind dabei mit einem paraffinhaltigen Schmelzspeichermaterial gefüllt, wohingegen die Schmelzspeicherelemente 17 eine Salzlösung enthalten. Zur Befestigung der Schmelzspeicherelemente 16 und 17 dienen Befestigungsschienen 18 (siehe auch Fig. 3), die die Schmelzspeicherelemente 16 und 17 jeweils am oberen bzw. unteren Rand formschlüssig umgreifen. Auf diese Weise können die Schmelzspeicherelemente 16 und 17 einfach dadurch ausgewechselt werden, dass sie von der Türseite her in die Befestigungsschienen 18 eingeschoben werden. Nach Schließen des Türelements 06 sind die Schmelzspeicherelemente 16 und 17 an der Innenseite der Behälterwandung 02 fixiert. Diese Art der Befestigung erlaubt es insbesondere, die Schmelzspeicherelemente 16 und 17 ohne Werkzeug zu montieren bzw. zu demontieren.

In den drei Seitenwandelementen 03, dem Bodenelement 04, dem Deckenelement 05 und dem Türelement 06 sind jeweils Revisionsöffnungen 19 vorgesehen, deren Funktion nachfolgend noch detailliert erläutert wird.

Am Außenumfang des Türelements 06 ist innenseitig eine Dichtlippe 20 befestigt, mit der nach Schließen des Türelements 06 die Trennfuge zwischen dem Türelement 06 einerseits und dem Rand der zwei gegenüberliegenden Seitenwandelemente 03 bzw. dem Rand des Deckenelements 05 und des Bodenelements 04 abgedichtet wird.

In Fig. 3 ist der Behälter 01 im Querschnitt von vorne schematisch dargestellt. Die flächigen, nämlich plattenförmigen Schmelzspeicherelemente 16 und 17 sind parallel zur Behälterwandung 02 auf der Innenseite 21 des Behälters 01 angeordnet. Die Behälterwandung 02 selbst ist doppelwandig aus einer formstabilen Außenwandung 22 und einer ebenfalls formstabilen Innenwandung 23 aufgebaut. Zwischen dieser mechanisch stabilen Doppelwand aus Außenwandung 22 und Innenwandung 23 sind die zur Isolation vorgesehenen Vakuumisolationselemente 24 angeordnet. Zwischen den Vakuumisolationselementen 24 und der Außenwandung 22 sind Stoßschutzelemente 25 aus geschäumtem Kunststoff vorgesehen. Die Größenverhältnisse zwischen Außenwandung 22, Innenwandung 23, den Vakuumisolationselementen 24 und den Stoßschutzelementen 25 sind in Fig. 3 nur im Prinzip angedeutet. Die genaue Struktur des Aufbaus der Behälterwandung 02 ist aus Fig. 4 ersichtlich.

Der in Fig. 4 dargestellte perspektivische Querschnitt durch die Behälterwandung 02 zeigt, dass die Außenwandung 22 und die Innenwandung 23 jeweils aus einem Sandwichmaterial hergestellt sind. In diesem Sandwichmaterial werden eine innere Kernschicht 26 aus Sperrholz und eine innere Kernschicht 27 aus geschäumtem Kunststoff jeweils außenseitig von Deckschichten 28 aus faserverstärktem Kunststoff bedeckt.

In Fig. 5 ist eine mögliche Ausführungsform von formstabilen Schmelzspeicherbehältern 29 dargestellt. Durch Befüllung der Behälter 29 mit einem geeigneten Schmelzspeichermaterial können die verschiedenen Typen von Schmelzspeicherelementen 16 und 17 hergestellt werden.

In Fig. 6 ist die Anordnung der Vakuumisolationspaneele 24 in einer Seitenwandung 03 beispielhaft dargestellt. Jeweils vier Vakuumisolationselemente 24 sind in allen Seitenwandelementen 03 und entsprechend auch im Bodenelement 04, im Deckenelement 05 und im Türelement 06 zueinander benachbart angeordnet. Dadurch ist gewährleistet, dass bei Beschädigung eines Vakuumisolationselements, beispielsweise verursacht durch ein Mikroleck, nicht die gesamte Isolation in der entsprechenden Behälterwandung ausfällt. Vielmehr ist auch bei Ausfall eines einzelnen Vakuumisolationselements immer noch eine ausreichende Isolation des Behälters 01 insgesamt gegeben. Die flächigen, in der Art von Wärmedämmplatten ausgebildeten Vakuumisolationselemente 24 berühren sich in Stoßfugen 30. Damit möglichst wenig Wärme in den Stoßfugen 30 übertragen wird, kann in den Stoßfugen 30 ein Dämmmaterial angeordnet werden.

Außerdem weisen die Vakuumisolationselemente 24 keine überstehenden Folienlaschen auf, damit Vakuumisolationselemente 24 in den Stoßfugen 30 enganliegend montiert werden können. Zur Erhöhung des Wärmedurchflusswiderstands kann außerdem noch eine weitere Schicht von Vakuumisolationselementen in der Behälterwandung 02 vorgesehen sein, wobei bei mehreren Schichten die Stoßfugen 30 nach Möglichkeit gegeneinander versetzt sein sollten.

An jedem Vakuumisolationselement 24 ist ein Kontrollsystem 31 zur Kontrolle des Innengasdrucks vorhanden. Die vier Kontrollsysteme 31 der vier Vakuumisolationselemente 24 sind dabei jeweils benachbart zueinander in der Mitte der Behälterwandung angeordnet, damit die vier verschiedenen Kontrollsysteme 31 durch eine einzige Revisionsöffnung 19 hindurch zugänglich sind.

In Fig. 7 ist die Revisionsöffnung 19 mit den vier hinter einer Abdeckung 32 angeordneten Kontrollsystemen 31 vergrößert dargestellt. Zur Kontrolle des Innengasdrucks in den Vakuumisolationselementen 24 wird die Abdeckung 32 abgenommen und ein Prüfkopf eines Diagnosegeräts auf die Kontrollsysteme 31 aufgelegt. Aufbau und Funktion des Kontrollsystems 31 und Struktur der Vakuumisolationselemente 24 sind aus Fig. 8 ersichtlich.

Der in Fig. 8 dargestellte Querschnitt durch die Vakuumisolationselemente 24 zeigt einen offenporigen Grundkörper 33, der gasdicht mit einer Folie 34 umspannt ist. Der von der Folie 34 gebildete gasdichte Innenraum 35 wird evakuiert, um dem Vakuumisolationselement 24 die gewünschten Isolationseigenschaften zu geben. Zur Prüfung des Innengasdrucks im Innenraum 35 des Vakuumisolationselements 24 wird an der Innenseite der Folie 34 das Kontrollsystem 31 platziert, das aus einem Metallplättchen 36 und einer Zwischenlage 37 besteht. Mit einem Prüfkopf 38 kann dann ein definierter Temperatursprung auf das Kontrollsystem 31 aufgebracht werden, wobei aus der Signalantwort auf den Temperatursprung der Innengasdruck im Innenraum 35 ableitbar ist.

Wie aus Fig. 9 ersichtlich, ist das Datenspeichergerät 10 über ein Kabel 12 mit einem Innentemperatursensor zu Messung der Temperatur im Innenraum 07 und mit einem Außentemperatursensor zur Messung der den Behälter 01 umgebenden Umgebungstemperatur verbunden. In regelmäßigen Zeitabständen werden die Innentemperatur und die Außentemperatur gemessen und die dabei anfallenden Messdaten im Datenspeichergerät 10 zu Dokumentationszwecken abgespeichert. An einem Display 13 kann die aktuelle Innentemperatur bzw. die aktuelle Außentemperatur angezeigt und von außen durch die transparente Abdeckung 11 abgelesen werden. Über einen Anschluss 14 kann ein nicht dargestellter GPS-Empfänger an das Datenspeichergerät 10 angeschlossen werden, so dass die Positionsdaten des Behälters 01 mit dem Datenspeichergerät 10 zu Dokumentationszwecken gespeichert werden können.

Die Funktion des Behälters 01 zur Temperaturisolation soll anhand der in Fig. 10 bis Fig. 12 dargestellten Temperaturkurven beispielhaft erläutert werden.

In Fig. 10 ist eine Situation schematisch dargestellt, in der der Behälter 01 einem Außentemperaturprofil 39 ausgesetzt ist. Die entsprechende Änderung der Innentemperatur im Innenraum 07 des Behälters 01 ist mit dem Innentemperaturprofil 40 angetragen. Das Außentemperaturprofil 39 beinhaltet einen Temperatursprung von 10° C auf 30° C über eine Dauer von 6 Stunden. Diese Änderung der Außentemperatur führt im Innenraum 07 zunächst zu keiner Temperaturänderung, weil die Wärmemengen, die durch die Vakuumisolationselemente 24 durchgelassen werden, von den Schmelzspeicherelementen 16 bzw. 17 durch Phasenumwandlung des Schmelzspeichermaterials abgepuffert werden. Erst nach einer Zeitverzögerung, wenn große Mengen des Schmelzspeichermaterials bereits eine Phasenumwandlung durchlaufen haben, steigt die Innentemperatur im Innenraum 07 sehr langsam an.

Aus Fig. 11 ist ein zweites Außentemperaturprofil 41 und das daraus resultierende Innentemperaturprofil 42 im Innenraum 07 des Behälters 01 angetragen. Das Außentemperaturprofil 41 durchläuft nach dem positiven Temperatursprung auf 30° C unmittelbar danach einen negativen Temperatursprung auf knapp über 0° C.

Auch der negative Temperatursprung dauert 6 Stunden. Auch der negative Temperatursprung wird durch die Schmelzspeicherelemente 16 und 17 abgepuffert, wobei sich die Schmelzspeicherelemente durch die Absenkung der Temperatur wiederum regenerieren, so dass ein anschließender positiver Temperatursprung wiederum ohne Weiteres abgepuffert werden kann.

In Fig. 12 sind ein reales Außentemperaturprofil 43 und ein daraus resultierendes Innentemperaturprofil 44 angetragen, das in einem Langzeitversuch über 210 Stunden protokolliert wurde. Die unterschiedlichen Kurven des Außentemperaturprofils 43 und des Innentemperaturprofils 44 entsprechen den verschiedenen Messpunkten außerhalb bzw. innerhalb des Behälters 01. Wie aus Fig. 11 unmittelbar ersichtlich, bleibt die Innentemperatur trotz erheblicher Schwankungen der Außentemperatur innerhalb eines schmalen Temperaturbands, so dass temperaturempfindliche Waren im Innenraum des Behälters 07 wirksam vor übermäßigen Temperaturschwankungen geschützt sind.

## Patentansprüche

1. Wärmegedämmter Behälter, insbesondere für Transportzwecke, mit einer Behälterwandung (02), die einen Innenraum (07) vollständig umschließt und von mehreren Wandelementen (03, 04, 05, 06) gebildet wird, nämlich von drei Seitenwandelementen (03), einem Deckenelement (05), einem Bodenelement (04) und einem Türelement (06), wobei der Innenraum (07) zumindest eine verschließbare Öffnung aufweist und im Behälter (01) mehrere passive Schmelzspeicherelemente (16, 17) vorgesehen sind, die jeweils mit einem Schmelzspeichermaterial gefüllt sind,
wobei die Behälterwandung (02) doppelwandig mit einer Außenwandung (22) und einer Innenwandung (23) ausgebildet ist,
wobei die Außenwandung (22) und die Innenwandung (23) jeweils mechanisch stabil und selbsttragend ausgebildet sind,
wobei der Innenraum (07) mit mehreren Vakuumisolationselementen (24) gegen Wärmeaustausch isoliert ist und
wobei die Vakuumisolationselemente (24) zwischen der Außenwandung (22) und der Innenwandung (23) angeordnet sind,
**dadurch gekennzeichnet,**
**dass** in jedem einzelnen Wandelement (03, 04, 05, 06) jeweils mehrere Vakuumisolationselemente (24) zur Isolation vorgesehen sind und
**dass** jedes Vakuumisolationselement (24) einen Grundkörper (33) aus einem offenporigen Werkstoff aufweist, der von einer Folie (34) gasdicht umschlossen ist, wobei der von der Folie (34) dadurch gebildete Innenraum (35) evakuiert ist, wobei die Folie (34) jedes Vakuumisolationselements (24) keine überstehenden Randlaschen aufweist.

2. Behälter nach Anspruch 1, **dadurch gekennzeichnet, dass** die Schmelzspeicherelemente (16, 17) insbesondere ohne Werkzeug lösbar im Behälter (01) befestigbar sind,
vorzugsweise wobei zur Befestigung der Schmelzspeicherelemente (16, 17) im Behälter (01) mehrere Befestigungsschienen (18) vorgesehen sind, die einen Rand der Schmelzspeicherelemente (16, 17) formschlüssig umgreifen.

3. Behälter nach Anspruch 2, **dadurch gekennzeichnet, dass** die Schmelzspeicherelemente (16, 17) dadurch auswechselbar sind, dass sie von der Türseite her in die Befestigungsschienen (18) einschiebbar sind, derart, dass nach Schließen des Türelements (06) die Schmelzspeicherelemente (16, 17) an der Innenseite der Behälterwandung (02) fixiert sind.

4. Behälter nach einem der Ansprüche 1 bis 3, **dadurch gekennzeichnet, dass** das Vakuumisolationselement (24) eine Schichtdicke von 5 mm bis 100 mm aufweist.

5. Behälter nach einem der Ansprüche 1 bis 4, **dadurch gekennzeichnet, dass** die Vakuumisolationselemente (24) in der Art von Wärmedämmplatten bzw. Vakuumisolationspaneelen ausgebildet sind.

6. Behälter nach einem der Ansprüche 1 bis 5, **dadurch gekennzeichnet, dass** von mehreren Vakuumisolationselementen (24) ein Dämmkörper gebildet wird, der das Innenvolumen (07) allseitig umschließt.

7. Behälter nach einem der Ansprüche 1 bis 6, **dadurch gekennzeichnet, dass** die Außenwandung (22) und die Innenwandung (23) aus einem Leichtbaumaterial hergestellt ist.

8. Behälter nach Anspruch 7, **dadurch gekennzeichnet, dass** die Außenwandung (22) und/oder die Innenwandung (23) aus einem Sandwichmaterial, vorzugsweise mit mehreren Materialschichten (26, 27, 28), hergestellt ist.

9. Behälter nach einem der Ansprüche 1 bis 8, **dadurch gekennzeichnet, dass** der Behälter (01) in der Art eines insbesondere flugtauglichen Transportcontainers ausgebildet ist,
vorzugsweise wobei das Türelement (06) als beweglich gelagerte Tür (06) zum Verschließen der Öffnung des Innenraums (07) des Transportcontainers (01) ausgebildet ist, wobei die Tür (06) insbesondere um eine Vertikalachse schwenkbar gelagert ist.

10. Behälter nach Anspruch 9, **dadurch gekennzeichnet, dass** der Transportcontainer (01) Funktionselemente (09) zum Eingriff von Staplerzinken aufweist.

11. Behälter nach einem der Ansprüche 9 bis 10, **dadurch gekennzeichnet, dass** an der Unterseite des Bodenelements (04) zwei Leisten angebracht sind, durch die ein Zwischenraum zwischen dem Bodenelement (04) und einer Aufstandsfläche gebildet wird, wobei in diesen Zwischenraum die Zinken eines Transportstaplers einschiebbar sind, um den Behälter (01) mit einem Stapler anheben und transportieren zu können.

12. Behälter nach einem der Ansprüche 1 bis 11, **dadurch gekennzeichnet, dass** am Behälter (01) ein Stützrahmen, insbesondere aus Metallprofilen, zur mechanischen Abstützung der Behälterwandung (02) vorgesehen ist.

## Claims

1. Thermally insulated container, in particular for transportation purposes, having a container wall (02) which completely encloses an interior space (07) and is formed by a plurality of wall elements (03, 04, 05, 06), namely three side wall elements (03), a top element (05), a bottom element (04) and a door element (06), the interior space (07) having at least one closable opening and a plurality of passive melt storage elements (16, 17) being provided in the container (01), each of which is filled with a melt storage material,
wherein the container wall (02) is double-walled with an outer wall (22) and an inner wall (23),
wherein the outer wall (22) and the inner wall (23) are each mechanically stable and self-supporting,
the interior (07) being insulated against heat exchange by a plurality of vacuum insulation elements (24), and
wherein the vacuum insulation elements (24) are arranged between the outer wall (22) and the inner wall (23),
**characterized in that**
in each individual wall element (03, 04, 05, 06) a plurality of vacuum insulation elements (24) are provided for insulation and
each vacuum insulation element (24) has a base body (33) made of an open-pored material which is enclosed in a gas-tight manner by a film (34), the interior (35) formed by the film (34) being evacuated, the film (34) of each vacuum insulation element (24) having no projecting edge flaps.

2. Container according to claim 1, **characterized in that** the melt storage elements (16, 17) can be detachably fastened in the container (01), in particular without tools, preferably wherein a plurality of fastening rails (18) are provided for fastening the melt storage elements (16, 17) in the container (01), which embrace an edge of the melt storage elements (16, 17) in a form-fitting manner.

3. Container according to claim 2, **characterized in that** the melt storage elements (16, 17) are replaceable **in that** they can be pushed into the fastening rails (18) from the door side in such a way that, after closing the door element (06), the melt storage elements (16, 17) are fixed to the inside of the container wall (02).

4. Container according to one of claims 1 to 3, **characterized in that** the vacuum insulation element (24) has a layer thickness of 5 mm to 100 mm.

5. Container according to one of claims 1 to 4, **characterized in that** the vacuum insulation elements (24) are designed in the manner of thermal insulation panels or vacuum insulation panels.

6. Container according to one of claims 1 to 5, **characterized in that** an insulating body is formed by several vacuum insulation elements (24), which encloses the inner volume (07) on all sides.

7. Container according to one of claims 1 to 6, **characterized in that** the outer wall (22) and the inner wall (23) are made of a lightweight material.

8. Container according to claim 7, **characterized in that** the outer wall (22) and/or the inner wall (23) is made of a sandwich material, preferably with several layers of material (26, 27, 28).

9. Container according to one of claims 1 to 8, **characterized in that** the container (01) is designed in the manner of a transport container, in particular a transport container suitable for air travel,
preferably wherein the door element (06) is designed as a movably mounted door (06) for closing the opening of the interior (07) of the transport container (01), wherein the door (06) is mounted so as to be pivotable in particular about a vertical axis.

10. Container according to claim 9, **characterized in that** the transport container (01) has functional elements (09) for the engagement of forklift tines.

11. Container according to one of claims 9 to 10, **characterized in that** two strips are attached to the underside of the bottom element (04), by means of which strips an intermediate space is formed between the bottom element (04) and a contact surface, the tines of a transport forklift being insertable into this intermediate space in order to be able to lift and transport the container (01) with a forklift.

12. Container according to one of claims 1 to 11, **characterized in that** a supporting frame, in particular made of metal profiles, is provided on the container (01) for mechanically supporting the container wall (02).

## Revendications

1. Récipient à isolation thermique, en particulier pour le transport, avec une paroi de récipient (02) qui entoure complètement un espace intérieur (07) et qui est formé par plusieurs éléments de paroi (03, 04, 05, 06), à savoir trois éléments de paroi latérale (03), un élément de couvercle (05), un élément de fond (04) et un élément de porte (06), l'espace intérieur (07) présentant au moins une ouverture pouvant être fermée et plusieurs éléments passifs de stockage de masse fondue (16, 17) étant prévus dans le récipient (01), lesquels sont remplis chacun d'un matériau de stockage de masse fondue,
la paroi (02) du récipient étant à double paroi avec une paroi extérieure (22) et une paroi intérieure (23),
la paroi extérieure (22) et la paroi intérieure (23) étant chacune mécaniquement stable et autoportante,
l'espace intérieur (07) étant isolé contre l'échange de chaleur par plusieurs éléments d'isolation sous vide (24) et
dans lequel les éléments d'isolation sous vide (24) sont disposés entre la paroi extérieure (22) et la paroi intérieure (23),
**caractérisé en ce que**
dans chaque élément de paroi individuel (03, 04, 05, 06) sont prévus respectivement plusieurs éléments d'isolation sous vide (24) pour l'isolation et
chaque élément d'isolation sous vide (24) présente un corps de base (33) en un matériau à pores ouverts, qui est entouré de manière étanche aux gaz par une feuille (34), l'espace intérieur (35) ainsi formé par la feuille (34) étant mis sous vide, la feuille (34) de chaque élément d'isolation sous vide (24) ne présentant pas de pattes de bordure en saillie.

2. Récipient selon la revendication 1, **caractérisé en ce que** les éléments de stockage de masse fondue (16, 17) peuvent être fixés de manière amovible dans le récipient (01), en particulier sans outil,
de préférence, plusieurs rails de fixation (18) étant prévus pour la fixation des éléments de stockage de masse fondue (16, 17) dans le récipient (01), lesquels entourent un bord des éléments de stockage de masse fondue (16, 17) par complémentarité de forme.

3. Récipient selon la revendication 2, **caractérisé en ce que** les éléments d'accumulation de masse fondue (16, 17) peuvent être remplacés par le fait qu'ils peuvent être insérés dans les rails de fixation (18) à partir du côté de la porte, de telle sorte qu'après la fermeture de l'élément de porte (06), les éléments d'accumulation de masse fondue (16, 17) sont fixés sur le côté intérieur de la paroi (02) du récipient.

4. Récipient selon l'une des revendications 1 à 3, **caractérisé en ce que** l'élément d'isolation sous vide (24) présente une épaisseur de couche de 5 mm à 100 mm.

5. Récipient selon l'une des revendications 1 à 4, **caractérisé en ce que** les éléments d'isolation sous vide (24) sont réalisés à la manière de panneaux d'isolation thermique ou de panneaux d'isolation sous vide.

6. Récipient selon l'une des revendications 1 à 5, **caractérisé en ce qu'**un corps isolant est formé par plusieurs éléments d'isolation sous vide (24) qui entourent le volume intérieur (07) de tous les côtés.

7. Récipient selon l'une quelconque des revendications 1 à 6, **caractérisé en ce que** la paroi extérieure (22) et la paroi intérieure (23) sont réalisées en un matériau de construction léger.

8. Récipient selon la revendication 7, **caractérisé en ce que** la paroi extérieure (22) et/ou la paroi intérieure (23) est fabriquée à partir d'un matériau sandwich, de préférence avec plusieurs couches de matériau (26, 27, 28).

9. Récipient selon l'une des revendications 1 à 8, **caractérisé en ce que** le récipient (01) est conçu à la manière d'un conteneur de transport, en particulier apte à être transporté par avion,
de préférence, l'élément de porte (06) étant conçu comme une porte (06) montée mobile pour fermer l'ouverture de l'espace intérieur (07) du récipient de transport (01), la porte (06) étant notamment montée pivotante autour d'un axe vertical.

10. Récipient selon la revendication 9, **caractérisé en ce que** le conteneur de transport (01) présente des éléments fonctionnels (09) pour l'engagement de fourches de chariot élévateur.

11. Récipient selon l'une des revendications 9 à 10, **caractérisé en ce que** deux baguettes sont montées sur la face inférieure de l'élément de fond (04), par lesquelles un espace intermédiaire est formé entre l'élément de fond (04) et une surface d'appui, les dents d'un chariot élévateur de transport pouvant être insérées dans cet espace intermédiaire afin de pouvoir soulever et transporter le récipient (01) avec un chariot élévateur.

12. Récipient selon l'une des revendications 1 à 11, **caractérisé en ce qu'**il est prévu sur le récipient (01) un cadre de support, en particulier en profilés métalliques, pour soutenir mécaniquement la paroi (02) du récipient.
